# EUROPÄISCHE PATENTSCHRIFT

(11) **EP 3 871 583 B1**
(45) Veröffentlichungstag und Bekanntmachung des Hinweises auf die Patenterteilung: **09.04.2025**
(21) Anmeldenummer: 21154884.7
(22) Anmeldetag: 03.02.2021
(51) Int. Cl.: A47L 15/42

(54) **GESCHIRRSPÜLMASCHINE UND VERFAHREN ZUM BETREIBEN EINER GESCHIRRSPÜLMASCHINE**
DISHWASHER AND METHOD FOR OPERATING A DISHWASHER
LAVE-VAISSELLE ET SON PROCÉDÉ DE FONCTIONNEMENT

(30) Priorität: 25.02.2020 DE 102020104901
(43) Veröffentlichungstag der Anmeldung: 01.09.2021
(73) Patentinhaber: Miele & Cie. KG, 33332 Gütersloh (DE)
(72) Erfinder: Berends, Erik, 33729 Bielefeld (DE); Winter, Sebastian, 33605 Bielefeld (DE)

(56) Entgegenhaltungen:
- EP-A2- 0 953 890
- WO-A1-2017/211412

## Beschreibung

Die Erfindung betrifft ein Verfahren zum Betreiben einer Geschirrspülmaschine zum Durchführen eines Reinigungsprogramms, wobei eine zu erreichende Temperatur einer Spülflotte in einer Aufheizphase vorgegeben ist. Die Erfindung betrifft weiterhin eine Geschirrspülmaschine, die zur Durchführung des Verfahrens geeignet ist.

Geschirrspülmaschinen reinigen eingeräumtes Geschirr bzw. Besteck dadurch, dass eine Reinigungsflüssigkeit, auch Spülflotte genannt, in der Regel mit Hilfe von sich drehenden Sprüharmen von unten auf das Geschirr und Besteck gesprüht wird. Um eine gewünschte Reinigungswirkung zu erzielen, wird die Spülflotte vor und auch während der Reinigungsphase geheizt, unter anderem um das Reinigungsmittel in der Spülflotte aufzulösen und seine aktiven Bestandteile zu aktivieren. An die Reinigungsphase schließt sich in der Regel eine Klarspülphase an, in der auf vergleichbare Art mit Hilfe von klarem Wasser und einem Klarspülmittel das Reinigungsmittel von dem Geschirr und Besteck abgewaschen wird. Auch dieses läuft effektiver bei einer erhöhten Temperatur, so dass auch das eingelassene Frischwasser für die Klarspülphase aufgeheizt wird. An die Klarspülphase schließt sich eine Trocknungsphase an, in der das Geschirr aufgrund der Temperatur, die es am Ende der Klarspülphase aufweist und aufgrund der damit verbundenen gespeicherten Wärmemenge trocknet. Die Effektivität des Klarspülvorgangs ist dabei von der Temperatur der Spülflotte in der Klarspülphase abhängig. Die Trocknungswirkung im Trockenvorgang ist im Wesentlichen von der gespeicherten Wärmemenge und damit von der Temperatur am Ende der Klarspülphase beeinflusst.

Für die Wirksamkeit des Reinigungs- und auch des Trocknungsvorgangs ist eine hohe Temperatur vorteilhaft. Das Erreichen hoher Temperaturen ist jedoch mit einem hohen Energieeinsatz verbunden. Im Bestreben, Geschirrspülmaschinen energieeffizient auszugestalten und auch Verbraucher für den Aspekt einer hohen Energieeffizienz zu sensibilisieren, sind in vielen Ländern Energieeffizienzklassen ("Energielabel") eingeführt worden, die bestimmte maximale Energieverbräuche von Geschirrspülmaschinen für eine definierte Standardbeladung, auch Referenzspülgut genannt, angeben. Um mit einer Geschirrspülmaschine eine bestimmte Energieeffizienzklasse zu erreichen, werden herstellerseitig Parameter des Reinigungsvorgangs festgelegt, die bei der zu Grunde gelegten Standardbeladung der Geschirrspülmaschine zu einem guten Spül- und Trockenergebnis führen, ohne die vorgegebene Energiemenge zu überschreiten. Die Festlegung von Maximaltemperaturen für die Spülflotte, die in der Reinigungsphase bzw. in der Klarspülphase erreicht wird, ist dabei ein wichtiger und maßgeblicher Faktor. Die Reinigungs- und die Klarspülphasen werden dann mit einer Temperaturregelung für die Spülflotte gefahren, derart, dass die Spülflotte in der Regel am Ende der Reinigungsphase bzw. am Ende der Klarspülphase gerade die vorgegebene Temperatur erreicht.

Da die Prozessoptimierung auf Basis der standardisierten Geschirr- bzw. Besteckzusammensetzung basiert, kann sich für eine davon abweichende Beladung der Geschirrspülmaschine ein nicht in allen Punkten optimales Reinigungs- bzw. Trocknungsergebnis einstellen. Suboptimal ist häufig die Trocknung von Geschirr bzw. Besteckteilen, die nur eine geringe Wärmespeicherfähigkeit aufweisen, beispielsweise Teilen aus Kunststoff oder dünnwandigen Blechteilen, z.B. Kochgeschirr.

Die EP0953890 offenbart ein Verfahren zum Betreiben einer Geschirrspülmaschine, bei dem ein Grenzwert für die Energieaufnahme vorgesehen ist, dessen Erreichen den weiteren Ablauf eines Arbeitsprogramms beeinflusst. Dabei wird bei einer Aufheizphase die Heizung zum Aufheizen der Spülflotte ausgeschaltet, wenn eine vorgegebene Spülflottentemperatur erreicht ist, aber auch bereits dann, wenn eine vorgegebene Heizzeit erreicht ist, ohne dass die vorgegebene Spülflottentemperatur erreicht ist.

Es ist eine Aufgabe der vorliegenden Erfindung, ein Betriebsverfahren für eine Geschirrspülmaschine der eingangs genannten Art und eine dieses ausführende Geschirrspülmaschine zu schaffen, bei denen gute Trocknungsergebnisse auch für unterschiedliche Arten von Geschirr bzw. Besteck erzielt werden und dennoch vorgegebene Energiemengen für das Reinigungsprogramm eingehalten werden.

Diese Aufgabe wird durch ein Verfahren bzw. eine Geschirrspülmaschine mit den Merkmalen des jeweiligen unabhängigen Anspruchs gelöst. Vorteilhafte Ausgestaltungen und Weiterbildungen sind Gegenstand der abhängigen Ansprüche.

Bei einem erfindungsgemäßen Verfahren wird während mindestens einer Aufheizphase des Reinigungsprogramms eine verbrauchte Energie für das Aufheizen erfasst und das Aufheizen auch oberhalb der vorgegebenen Temperatur fortgesetzt, solange eine für die mindestens eine Aufheizphase maximale vorgesehene Energiemenge nicht erreicht ist.

Spülgut mit einer geringeren Wärmekapazität, das nach dem Stand der Technik in der Klarspülphase nur bis auf die vorgegebene Temperatur aufgeheizt wird, trocknet in der sich anschließenden Trocknungsphase nur unzureichend ab. Der Erfindung liegt die Erkenntnis zu Grunde, dass beim Aufheizen von derartigem Spülgut ebenfalls aufgrund der geringeren Wärmekapazität auch weniger Energie verbraucht wird, als für diesen Prozess bei dem Spülgut der Standardbeladung eingeplant ist. Entsprechend würde bei einem temperaturgesteuerten Ablauf der Aufheizphase eine Restenergiemenge ungenutzt verbleiben, die erfindungsgemäß eingesetzt wird, um das Spülgut auf eine höhere Temperatur aufzuheizen, die wiederum zu einer besseren Trocknung und/oder Reinigung führt. Durch das Erfassen der Energiemenge während des Aufheizvorgangs und das Durchführen des Aufheizvorgangs basierend auf einem Vergleich der maximal diesem Aufheizvorgang zugeteilten Energiemenge und der tatsächlich gebrauchten Energiemenge für den Vorgang wird automatisch erreicht, dass bei Beladung mit Spülgut mit geringerer Wärmekapazität das Spülgut auf eine höhere Ausgangstemperatur für den Trocknungsprozess gebracht wird als bei Beladung mit Spülgut mit einer hohen Wärmekapazität.

Dabei kann die mindestens eine Aufheizphase Teil einer Reinigungsphase und/oder Klarspülphase des Reinigungsprogramms sein. In einer bevorzugten Ausgestaltung des Betriebsverfahrens wird die aufgenommene Energie in Summe über die Reinigungsphase und die Klarspülphase des Reinigungsprogramms ermittelt, wobei eine Aufheizphase der Reinigungsphase temperatur- oder zeitgesteuert beendet wird und eine Aufheizphase der Klarspülphase anhand des Vergleichs der aufgenommenen Energie und der Maximalenergie gesteuert wird. So ist sichergestellt, dass die Reinigung mit der vorgesehenen Temperatur durchgeführt wird und dass die insgesamt zur Verfügung stehende Energiemenge für ein optimales Trocknungsergebnis eingesetzt wird.

Zum Ermitteln der aufgenommenen Energie des Heizelements wird bevorzugt eine Leistung des Heizelements bestimmt und aufintegriert. Dabei kann die Leistung des Heizelements aus gemessenen Werten für Strom- und/oder Spannung bestimmt werden. Wenn Momentanwerte für Strom und Spannung gemessen werden, ist die Leistungsbestimmung auch bei einem mit Wechselstrom betriebenen Heizelement mit induktiven Lastanteilen korrekt. Eine vereinfachte Ermittlung der Leistung kann unter der Annahme einer rein ohmschen Last erfolgen, indem die Leistung des Heizelements anhand eines gemessenen Spannungswerts und eines vorgegebenen Widerstands des Heizelements bestimmt wird.

In einer vorteilhaften Ausgestaltung des Verfahren werden von einer zur Verfügung stehenden Gesamtenergiemenge für das Reinigungsprogramm Energiemengen, die zum Betrieb anderer Komponenten der Geschirrspülmaschine als dem Heizelement benötigt werden, abgezogen, um die für die mindestens eine Aufheizphase zur Verfügung stehende Maximalenergie zu ermitteln. So kann auf die eigentlich interessierende Gesamtenergiemenge abgestellt werden. Bevorzugt kann eine Steuereinrichtung der Geschirrspülmaschine diese Berechnung selbst vornehmen. Dazu können Energiemengen, die die anderen Komponenten (z.B. eine Spülflottenpumpe) im Verlauf des Reinigungsprogramms benötigen, vorgegeben sein. Es ist auch denkbar, dass die Steuereinrichtung diese Energiemengen selbst in zuvor absolvierten Reinigungsprogrammen ermittelt.

Eine erfindungsgemäße Geschirrspülmaschine zeichnet sich dadurch aus, dass eine Energiemessvorrichtung zum Ermitteln einer von dem Heizelement aufgenommenen Energie während mindestens einer Aufheizphase der Spülflotte vorhanden ist und dass die Geschirrspülmaschine zur Durchführung des zuvor genannten Verfahrens eingerichtet ist. Es ergeben sich die in Zusammenhang mit dem Verfahren genannten Vorteile.

Die Erfindung wird nachfolgend anhand eines Ausführungsbeispiels mit Hilfe von Figuren näher erläutert. Die Figuren zeigen:
- Fig. 1: eine schematische Schnittdarstellung einer Geschirrspülmaschine; und
- Fig. 2: Diagramme von Zeitverläufen verschiedener Größen während eines Betriebsverfahrens für eine Geschirrspülmaschine.

Fig. 1 zeigt schematisch eine Geschirrspülmaschine in einem vertikal ausgeführten Schnittbild.

Bei der Geschirrspülmaschine, bei der es sich um ein Haushaltsgerät ebenso wie eine Maschine für den professionellen Gebrauch handeln kann, weist einen Korpus 1 mit einer Tür 2 auf, die einen Spülraum 3 umgeben. Innerhalb des Spülraums 3 sind in der Regel mehrere, hier beispielhaft zwei Spülgutkörbe 4 übereinander angeordnet. Darüber hinaus ist ein in der Fig. 1 nicht näher bezeichneter Besteckträger vorhanden. In den Spülgutkörben 4 ist beispielhaft verschiedenes Spülgut 12 einsortiert. In alternativen Ausgestaltungen der Geschirrspülmaschine kann anstelle oder zusätzlich zum Besteckträger ein Besteckkorb in einem der Spülgutkörbe 4 vorhanden sein.

Den Spülgutkörben 4 ist typischerweise jeweils ein Sprüharm 5 zugeordnet, der im Spülbetrieb rotiert und Spülflüssigkeit, auch Spülflotte genannt, auf das Spülgut 12 sprüht. In einem unteren Bereich (Sockelbereich) der Geschirrspülmaschine sammelt sich die Spülflotte in einem Spülsumpf 6, auch Spülflottentopf genannt, aus dem sie mittels einer Spülflottenpumpe 7 zu den Sprüharmen 5 gepumpt werden kann. Im Spülsumpf 6 ist zudem ein Heizelement 8, in der Regel eine Widerstandsheizung, angeordnet, deren Zuleitungen mit einer Energiemessvorrichtung 9 verbunden sind. Die Energiemessvorrichtung 9 und deren Funktion im Rahmen eines erfindungsgemäßen Betriebsverfahrens wird in Zusammenhang mit Fig. 2 noch näher erläutert. Weiter ist im Spülsumpf 6 ein Temperatursensor 10 angeordnet, um die Temperatur der Spülflotte im Spülsumpf 6 bestimmen zu können. Ferner weist die Geschirrspülmaschine eine Steuereinrichtung 11 auf, die bei dem dargestellten Modell in der Tür 2 angeordnet ist und die den Ablauf des Betriebsverfahrens steuert.

Fig. 2 zeigt in drei schematischen Diagrammen die Zeitverläufe verschiedener sich während der Laufzeit des Betriebsverfahrens ändernder Parameter bzw. Größen. Auf einer für alle drei Diagramme gleichermaßen geltenden horizontalen Achse ist die abgelaufene Zeit t des Betriebsprogrammes in Sekunden angegeben.

Das obere Diagramm zeigt die beispielsweise mit dem Temperatursensor 10 gemäß Fig. 1 gemessene Temperatur T der Spülflotte während des Ablaufs des Betriebsverfahrens in Form eines Temperaturverlaufs 13. Der Temperaturverlauf 13 ist als durchgezogenen Kurve dargestellt. Im mittleren Diagramm ist eine von z.B. dem Heizelement 8 aufgenommene Leistung P, angegeben in Watt, als Leistungsverlauf 14 in einer strichpunktierten Kurve dargestellt. Das untere Diagramm schließlich zeigt die von dem Heizelement 8 während des Betriebsverfahren kumuliert aufgenommene Energie E in einem Energieverlauf 15 als gestrichelte Kurve. Die Energie E ist beispielhaft in Wattsekunden (Ws) angegeben.

Aus der Darstellung im mittleren Diagramm der Fig. 2 gehen zwei größere Heizperioden hervor, in denen das Heizelement 8 mit Spannung beaufschlagt ist, um die Spülflotte aufzuheizen. Im Temperaturverlauf 13 der Spülflotte zeigen sich die Heizphasen in Abschnitten, in denen die Temperatur T im Wesentlichen linear ansteigt. Die erste Heizphase, die in etwa zwischen 500 und 1800 Sekunden der Zeit t liegt, dient dem Aufheizen der Spülflotte während bzw. für eine Reinigungsphase. Die zweite Heizphase, die etwa zwischen 4100 und 4800 Sekunden der Zeit t liegt, dient dem Aufheizen der Spülflotte in der Klarspülphase.

Anmeldungsgemäß wird in zumindest der Aufheizphase des Klarspülschritts und ggf. zusätzlich während der Aufheizphase des Reinigungsschritts die Energiemenge, die dem Heizelement 8 zugeführt wird, erfasst. Zu diesem Zweck dient die Energiemessvorrichtung 9, die z.B. eine Leistungsmessung vornimmt, wobei sich die aufgenommene Energie als Integral der aufgenommenen Leistung über die Zeit ergibt.

Dieser Zusammenhang ist auch aus dem unteren Diagramm der Fig. 2 ersichtlich. In den Phasen, in denen das Heizelement 8 betrieben wird und eine im wesentlichen konstante Leistung P aufgenommen wird, steigt die Energie E linear an.

Das Aufheizen der Spülflotte wird solange vorgenommen, bis eine vorgegebene Maximalenergie erreicht ist, auch wenn die Temperatur T über einen Wert steigt, der höher ist als ein vorgegebener Wert, der bei Beladung der Geschirrspülmaschine mit Referenzspülgut festgelegt wurde. Es wird so sichergestellt, dass gerade solches Spülgut 12, das eine geringe Wärmekapazität hat und dessen Temperatur zu Beginn des Trocknungsprozesses nicht für eine befriedigende Trocknung ausreichen würde, auf eine höhere Temperatur geheizt wird. Umgekehrt wird das Aufheizen der Spülflotte auch bei besonders ungünstigen Umgebungsbedingungen (etwa sehr kaltes Wasser im Zulauf, besonders viel Geschirr) lediglich solange vorgenommen, bis eine vorgegebene Maximalenergie erreicht ist, selbst wenn die Temperatur T dann noch nicht einen vorgegebenen Wert erreicht hat, der bei Beladung der Geschirrspülmaschine mit Referenzspülgut festgelegt wurde. Durch Erfassen der von dem Heizelement 8 aufgenommen Energie wird in jedem Fall sichergestellt, dass Vorgaben für den Gesamtenergieverbrauch des Betriebsverfahrens nicht überschritten, aber vollständig ausgenutzt werden.

Eine vergleichbare Vorgehensweise kann für die erste Heizperiode, also das Aufheizen der Spülflotte für den Reinigungsschritt, vorgesehen sein. In dem Fall führt die höhere Temperatur zu einem besseren Reinigungsergebnis, was ebenfalls im Zusammenhang mit beispielsweisen Töpfen, die eine geringeren Wärmekapazität aufweisen, vorteilhaft ist.

Es kann dabei für jede der beiden Aufheizphasen separat eine Maximalenergie vorgegeben sein. Alternativ kann eine Maximalenergie vorgegeben sein, die in Summe für beide Aufheizphasen vorgesehen ist. Die erste Aufheizphase (während der Reinigungsphase) wird dann temperatur- oder zeitgesteuert beendet, während die zweite Aufheizphase (während der Klarspülphase) dann unter Berücksichtigung der zugeteilten Maximalenergie durchgeführt wird.

Vorteilhaft kann vorgesehen sein, dass die Steuereinrichtung 11 selbst ausgehend von einem vorgegebenen maximalen Gesamtenergieverbrauch des Reinigungsprogramms berechnet, wie groß die Maximalenergie für die Aufheizphase(n) sein darf. Der Steuereinrichtung 11 können dazu Energiemengen, die alle anderen Komponenten (z.B. die Spülflottenpumpe 7) im Verlauf des Reinigungsprogramms benötigen, vorgegeben sein. Es ist auch denkbar, dass die Steuereinrichtung 11 diese Energiemengen selbst in zuvor absolvierten Reinigungsprogrammen ermittelt. Das allerdings setzt eine weitere Einrichtung zur Messung der aufgenommenen Energie entweder für diese weiteren Komponenten oder für die gesamte Geschirrspülmaschine voraus.

Um die von dem Heizelement 8 aufgenommene Energie bestimmen zu können, kann die Energiemessvorrichtung 9 eine "echte" Leistungsmessung ("True-RMS"-Leistungsmessung) vornehmen. Da die Geschirrspülmaschine in der Regel an einem Wechselstrom-Energieversorgungsnetz betrieben wird, bedarf es für eine Messung der tatsächlich aufgenommenen Leistung einer zeitaufgelösten Strom- und Spannungsmessung. Das Produkt der aktuell gemessenen Werte von Strom und Spannung stellt die aufgenommene Momentanleistung dar, die über die Betriebszeit aufintegriert wird, um die aufgenommene Energie zu bestimmen.

Da das Heizelement 8 ein ohmscher Verbraucher ist, bei dem Strom und Spannung in Phase verlaufen, kann die Leistungsmessung dahingehend vereinfacht werden, dass nur Effektivwerte von Strom und Spannung bestimmt werden, wobei sich die Leistung dann als Produkt der gemessenen Effektivwerte von Spannung und Strom ergibt. Unter der Annahme, dass sich der Widerstand des Heizelements 8 im Betrieb nur unwesentlich ändert, könnte in einer starken Vereinfachung von einem im Betrieb konstanten Strom ausgegangen werden. Bei bekannter Netzspannung könnte eine Leistung dann nur aus der Betriebsdauer ermittelt werden.

Diese Vorgehensweise birgt jedoch als Fehlerquelle, dass die berechnete Leistung von der tatsächlich aufgenommenen Leistung abweicht, da die Netzspannung nicht an allen Netzanschlusspunkten und nicht zu jeder Zeit gleich ist. Als Kompromiss für eine einfache und dennoch in guter Näherung korrekte Bestimmung der aufgenommenen Leistung und damit der aufgenommenen Energie kann vorgesehen sein, von einem konstanten Widerstand R des Heizelement 8 auszugehen, jedoch eine Messung der Spannung U vorzunehmen und die aufgenommene Leistung P über die Beziehung P = U² / R zu berechnen.

Zusammenfassend führt das anmeldungsgemäße Betriebsverfahren zu einem Reinigungsprogrammablauf der Geschirrspülmaschine, die bei bestmöglichen Reinigungs- und Trocknungsergebnissen garantiert, dass die angegebenen Energieverbrauchswerte des jeweiligen Energielabels eingehalten werden.

### Bezugszeichen

- 1: Korpus
- 2: Tür
- 3: Spülraum
- 4: Spülgutkorb
- 5: Sprüharm
- 6: Spülsumpf
- 7: Spülflottenpumpe
- 8: Heizeinrichtung
- 9: Energiemessvorrichtung
- 10: Temperatursensor
- 11: Steuereinrichtung
- 12: Spülgut
- 13: Temperaturverlauf
- 14: Leistungsverlauf
- 15: Energieverlauf

## Patentansprüche

1. Verfahren zum Betreiben einer Geschirrspülmaschine zum Durchführen eines Reinigungsprogramms, wobei eine zu erreichende Temperatur einer Spülflotte in mindestens einer Aufheizphase vorgegeben ist, umfassendfolgende Schritte:
- Erfassen einer während der mindestens einen Aufheizphase aufgenommenen Energie (E) eines Heizelements (8) zum Aufheizen der Spülflotte;
- Vergleichen der in der mindestens einen Aufheizphase aufgenommenen Energie (E) mit einer vorgegebenen Maximalenergie; und
- Betreiben des Heizelements (8) solange die aufgenommene Energie (E) kleiner als die vorgegebene Maximalenergie ist, **dadurch gekennzeichnet, dass**
das Aufheizen der Spülflotte in der Aufheizphase durch Weiterbetreiben des
Heizelements (8) auch oberhalb der vorgegebenen Temperatur der Spülflotte fortgesetzt wird, solange die aufgenommene Energie (E) kleiner als die vorgegebene Maximalenergie ist.

2. Verfahren nach Anspruch 1, bei dem die mindestens eine Aufheizphase Teil einer Reinigungsphase und/oder Klarspülphase des Reinigungsprogramms ist.

3. Verfahren nach Anspruch 2, bei dem die aufgenommene Energie in Summe über die Reinigungsphase und die Klarspülphase des Reinigungsprogramms ermittelt wird, wobei eine Aufheizphase der Reinigungsphase temperatur- oder zeitgesteuert beendet wird und eine Aufheizphase der Klarspülphase anhand des Vergleichs der aufgenommenen Energie (E) und der Maximalenergie gesteuert wird.

4. Verfahren nach einem der Ansprüche 1 bis 3, bei dem eine Leistung (P) des Heizelements (8) ermittelt wird und aufintegriert wird, um die aufgenommene Energie (E) zu bestimmen.

5. Verfahren nach Anspruch 4, bei dem die Leistung (P) des Heizelements (8) aus gemessenen Werten für Strom- und/oder Spannung ermittelt wird.

6. Verfahren nach Anspruch 4, bei dem die Leistung (P) des Heizelements (8) anhand eines gemessenen Spannungswerts und eines vorgegebenen Widerstands des Heizelements (8) bestimmt wird.

7. Verfahren nach einem der Ansprüche 1 bis 6, bei dem von einer zur Verfügung stehenden Gesamtenergiemenge für das Reinigungsprogramm bekannte Energiemengen, die zum Betrieb anderer Komponenten der Geschirrspülmaschine als dem Heizelement (8) benötigt werden, abgezogen werden, um die für die mindestens eine Aufheizphase zur Verfügung stehende Maximalenergie zu ermitteln.

8. Geschirrspülmaschine mit einem Heizelement (8) zum Aufheizen einer Spülflotte,
**gekennzeichnet durch** eine Energiemessvorrichtung (9) zum Ermitteln einer von dem Heizelement (8) aufgenommenen Energie während mindestens einer Aufheizphase der Spülflotte, wobei die Geschirrspülmaschine zur Durchführung eines Betriebsverfahrens nach einem der Ansprüche 1 bis 7 eingerichtet ist.

## Claims

1. Method for operating a dishwasher in order to carry out a cleaning program, a temperature to be reached of a washing solution being specified in at least one heating phase, comprising the following steps:
- detecting energy (E) of a heating element (8) absorbed during the at least one heating phase for heating the washing solution;
- comparing the energy (E) absorbed in the at least one heating phase with a specified maximum energy; and
- operating the heating element (8) as long as the absorbed energy (E) is less than the specified maximum energy,
**characterised in that** the heating of the washing solution is continued in the heating phase by continuing to operate the heating element (8) even above the specified temperature of the washing solution, as long as the absorbed energy (E) is less than the specified maximum energy.

2. Method according to claim 1, in which the at least one heating phase is part of a cleaning phase and/or final rinsing phase of the cleaning program.

3. Method according to claim 2, in which the absorbed energy is determined in total over the cleaning phase and the final rinsing phase of the cleaning program, wherein a heating phase of the cleaning phase is ended in a temperature- or time-controlled manner and a heating phase of the final rinsing phase is controlled based on the comparison of the absorbed energy (E) and the maximum energy.

4. Method according to any of claims 1 to 3, in which a power (P) of the heating element (8) is determined and integrated in order to determine the absorbed energy (E).

5. Method according to claim 4, in which the power (P) of the heating element (8) is determined from measured values for current and/or voltage.

6. Method according to claim 4, in which the power (P) of the heating element (8) is determined based on a measured voltage value and a specified resistance of the heating element (8).

7. Method according to any of claims 1 to 6, in which known amounts of energy required to operate components of the dishwasher other than the heating element (8) are deducted from a total amount of energy available for the cleaning program in order to determine the maximum energy available for the at least one heating phase.

8. Dishwasher comprising a heating element (8) for heating a washing solution, **characterised by** an energy measuring device (9) for determining energy absorbed by the heating element (8) during at least one heating phase of the washing solution, the dishwasher being designed to carry out an operating method according to any of claims 1 to 7.

## Revendications

1. Procédé permettant de faire fonctionner un lave-vaisselle pour l'exécution d'un programme de nettoyage, dans lequel une température à atteindre d'un bain de lavage est prédéfinie pendant au moins une phase de chauffage, comprenant les étapes suivantes :
- détection d'une énergie absorbée (E) d'un élément chauffant (8) pendant l'au moins une phase de chauffage pour le chauffage du bain de lavage ;
- comparaison de l'énergie absorbée (E) pendant l'au moins une phase de chauffage à une énergie maximale prédéfinie ; et
- fait de faire fonctionner l'élément chauffant (8) tant que l'énergie absorbée (E) est inférieure à l'énergie maximale prédéfinie,
**caractérisé en ce que** le chauffage du bain de lavage pendant la phase de chauffage se poursuit en continuant à faire fonctionner l'élément chauffant (8), même au-delà de la température prédéfinie du bain de lavage, tant que l'énergie absorbée (E) est inférieure à l'énergie maximale prédéfinie.

2. Procédé selon la revendication 1, dans lequel l'au moins une phase de chauffage fait partie d'une phase de nettoyage et/ou d'une phase de rinçage du programme de nettoyage.

3. Procédé selon la revendication 2, dans lequel l'énergie absorbée est déterminée en somme par l'intermédiaire de la phase de nettoyage et de la phase de rinçage du programme de nettoyage, dans lequel une phase de chauffage de la phase de nettoyage se termine en fonction de la température ou du temps et une phase de chauffage de la phase de rinçage est commandée à l'aide de la comparaison de l'énergie absorbée (E) à l'énergie maximale.

4. Procédé selon l'une des revendications 1 à 3, dans lequel une puissance (P) de l'élément chauffant (8) est déterminée et intégrée afin d'évaluer l'énergie absorbée (E).

5. Procédé selon la revendication 4, dans lequel la puissance (P) de l'élément chauffant (8) est déterminée à partir de valeurs mesurées de l'intensité et/ou de la tension.

6. Procédé selon la revendication 4, dans lequel la puissance (P) de l'élément chauffant (8) est évaluée à l'aide d'une valeur de tension mesurée et d'une résistance prédéfinie de l'élément chauffant (8).

7. Procédé selon l'une des revendications 1 à 6, dans lequel des quantités d'énergie connues, lesquelles sont nécessaires au fonctionnement d'autres composants du lave-vaisselle que l'élément chauffant (8), sont déduites d'une quantité d'énergie totale à disposition du programme de nettoyage, afin de déterminer l'énergie maximale à disposition de l'au moins une phase de chauffage.

8. Lave-vaisselle comportant un élément chauffant (8) permettant de chauffer un bain de lavage, **caractérisé par** un dispositif de mesure d'énergie (9) permettant de déterminer une énergie absorbée par l'élément chauffant (8) pendant au moins une phase de chauffage du bain de lavage, dans lequel le lave-vaisselle est configuré pour exécuter un procédé de fonctionnement selon l'une des revendications 1 à 7.
